# FASCICULE DE BREVET EUROPEEN

(11) **EP 0 195 742 B1**
(45) Date de publication et mention de la délivrance du brevet: **02.01.1991**
(21) Numéro de dépôt: 86810110.6
(22) Date de dépôt: 03.03.1986
(51) Int. Cl.: G04B 19/26, G04B 13/00

(54) **Montre astronomique**
Astronomische Uhr
Astronomical watch

(30) Priorité: 05.03.1985 CH 986/85
(43) Date de publication de la demande: 24.09.1986
(73) Titulaire: Ulysse Nardin S.A., CH-2400 Le Locle (CH)
(72) Inventeur: Giger, Urs, CH-4500 Soleure (CH); Oechslin, Ludwig, D-7014 Kornwestheim (DE); Spöring, Jörg, CH-6000 Lucerne (CH)
(74) Mandataire: Caron, Gérard

(56) Documents cités:
- EP-A- 0 107 177
- WO-A-82/03472
- CH-B- 627 042
- US-A- 463 101
- US-A- 3 766 727

## Description

La présente invention est relative à une montre astronomique au moyen de laquelle il est possible de lire directement des grandeurs astronomiques par l'intermédiaire d'indicateurs se déplaçant àudessus d'un cadran représentant le planisphère. De telles pièces d'horlogerie sont appelées "astrolabes".

On sait depuis longtemps afficher les grandeurs temporelles astronomiques telles que les phases de lune, l'évolution du soleil et des planètes dans le planisphère et par rapport à l'anneau des signes du Zodiac, les éclipses de soleil et de lune etc. Des mécanismes d'horlogerie ont été mis en oeuvre par exemple dans des monuments et également dans des astrolabes de dimensions plus modestes, pouvant tenir sur une table par exemple. De tels mécanismes sont respectivement décrits dans les documents WO-A-82/03 472 et US-A-463 101.

Il existe également dans le domaine des montres-bracelets des pièces d'horlogerie astronomiques affichant seulement les phases de lune. Cela est décrit notamment dans le document EP-A-0 107 177.

On connaît aussi du document CH-A-627 042 une montre comportant deux faces, l'une munie de moyens d'indication de l'heure, de la date et de la phase de lune notamment, et l'autre de disques superposés, tournant autour d'un axe commun, chaque disque portant le signe distinctif d'une planète. Les moyens d'entraînement des disques comportent des roues superposées, coaxiales à ces derniers, à raison d'une roue par disque. Toutefois, une telle disposition nécessite une épaisseur importante.

On comprendra donc aisément que la réalisation de pièces d'horlogerie à la dimension d'une montre-bracelet s'est toujours heurtée à des difficultés considérables.

En effet, les dimensions réduites et les exigences de robustesse et de fiabilité de telles pièces d'horlogerie sont peu compatibles avec la complexité et le degré de précision requis pour un astrolabe fonctionnant de façon satisfaisante et affichant les grandeurs astronomiques avec la précision voulue.

Plus particulièrement, en matière de précision, il est possible de la rendre meilleure en première approximation en affinant le rapport d'engrenage entre le mécanisme moteur servant de référence temporelle et l'indicateur de la grandeur astronomique. Or, ceci ne peut être obtenu qu'en augmentant le nombre de roues dentées du train réducteur, ce qui est évidemment peu compatible avec une miniaturisation aux dimensions d'une montre-bracelet. Même si on utilise un train d'engrenages différentiels ou planétaires, qui permet de choisir des rapports de réduction importants, on n'obtient pas à la fois le degré de miniaturisation et la précision souhaités, surtout si on désire afficher simultanément plusieurs grandeurs temporelles astronomiques.

L'invention pour but de fournir une montre astronomique pouvant être portée au poignet et alliant les faibles dimensions à une précision élevée, tout en possédant la robustesse et la fiabilité que l'on peut attendre d'une montre-bracelet.

Elle a donc pour objet une pièce d'horlogerie astronomique qui comporte une référence temporelle à sortie mécanique qui, par l'intermédiaire d'un train d'engrenages planétaires, est couplée à au moins un indicateur de grandeur astronomique, la couronne et la roue planétaire d'entraînement de ce train étant couplées à ladite référence temporelle, ledit train d'engrenages planétaires comportant, pour chaque indicateur de grandeur astronomique, un rouage à mobiles multiples de rapport de réduction prédéterminé.

Conformément à l'invention, la pièce d'horlogerie a les dimensions d'une montre-bracelet, c'est-à-dire pouvant être portée au poignet, et le porte-satellite comporte deux plaquettes parallèles et entretoisées montées rotatives autour de l'axe du mouvement dans un anneau support par l'intermédiaire d'un roulement extérieur coaxial à cet axe.

Le fait d'interposer entre la référence temporelle et le ou les indicateurs de grandeur astronomique des rouages portés par le porte-satellite du train planétaire conduit à une réduction du volume occupé par le mécanisme de réduction ce qui, par voie de conséquence, autorise d'utiliser un plus grand nombre de mobiles de réduction d'où résulte une meilleure précision de l'ensemble. Le perfectionnement apporté par l'invention résulte ainsi en définitive du choix d'un compromis entre la taille du mécanisme de réduction (c'est-à-dire le nombre d'engrenages utilisés) et le degré de précision obtenu qui peut être considérable malgé le fait que l'ensemble peut être logé dans la boîte d'une montre-bracelet. A titre indicatif, on peut noter que grâce à l'invention, la durée de l'année tropique peut être affichée avec une erreur inférieure à la seconde, la durée du mois synodique pouvant être indiquée à 0,05s près.

L'invention sera mieux comprise à la lecture de la description qui va suivre, faite en référence aux dessins annexés sur lesquels:
la figure 1 représente l'ensemble d'affichage d'une montre selon l'invention;
la figure 2 est une coupe partielle de cette montre, certaines parties étant omises pour plus de clarté;
la figure 3 montre à plus grande échelle le roulement qui assure la suspension du porte-satellite du train planétaire dans son anneau de support;
la figure 3A représente à grande échelle un détail de la figure 3;
la figure 4 est une vue schématique en plan des rouages du train planétaire;
la figure 5 montre par une vue en coupe schématique les rouages entraînant l'aiguille lunaire et l'araignée;
la figure 6 montre par une vue en plan à petite échelle l'entraînement de l'aiguille lunaire;
la figure 7 analogue à la figure 6 montre l'entraînement de l'araignée;
la figure 8 est une vue en coupe schématique à une moindre échelle que la figure 5, du rouage entraînant l'aiguille de dragon;
la figure 9 est une vue en plan analogue aux figures 6 et 7 montrant l'entraînement de l'aiguille de dragon;
la figure 10 est une vue en coupe simplifiée de la montre suivant l'invention pour illustrer le dispositif de réglage du module astronomique.
La figure 1 représente une vue extérieure de la montre suivant l'invention et en particulier l'ensemble d'affichage A de celle-ci. Par ailleurs, sur la figure 2 on voit que cette montre comprend un module astronomique 8 et un mouvement de montre C qui peut être tout mouvement classique de type mécanique à remontage automatique ou manuel ou de type électronique à quartz. Ce mouvement de montre fournit la référence temporelle à la montre suivant l'invention.

Pour faciliter la description qui va suivre, on va tout d'abord faire l'inventaire des éléments de l'ensemble d'affichage A en donnant chaque fois, si besoin est, une définition sommaire de l'élément correspondant.

Ainsi cet ensemble comprend:
une lunette 1 avec une graduation 2 en chiffres arabes pour indiquer l'heure locale, et une graduation 3 en chiffres romains pour indiquer l'heure équinoxiale;
une aiguille des heures 4, coopérant avec la graduation 3, et une aiguille des minutes 5;
un planisphère 6 qui est dessiné sur un cadran à l'intérieur des graduations 2 et 3 et qui représente l'image aplatie de la voûte céleste, vue d'un certain point et d'une certaine latitude géographiques (ici la latitude nord de 46°, c'est-dire Genève);
l'araignée 7 qui représente la voûte étoilée et est composée de l'écliptique avec les images zodiacales et de l'équateur avec les indications de mois;
l'aiguille solaire 8 qui donne notammnt l'indication de l'heure locale et du mois par sa pointe 8a et des signes du zodiac par sa tranche 8b en coopérant avec l'araignée 7;
l'aiguille lunaire g qui permet, par sa position par rapport à celle de l'aiguille solaire 8 de lire les phases lunaires, et les aspects sous lesquels le soleil et la lune se présentent;
l'aiguille de dragon 10 qui permet par sa position par rapport aux aiguilles 8 et 9 de lire les éclipses de soleil et de lune.

Le module astronomique 8 est logé dans un anneau de support 11 (figure 2) qui présente une section en forme de L et est composée d'une bague 12 recevant les pieds 13 du planisphère 6 et d'une collerette 14 se terminant par une nervure annulaire 15 qui définit une portée 16 contre laquelle vient s'appuyer une nervure annulaire complémentaire 18 du mouvement C.

Une cage qui constitue le porte-satellite d'un train d'engrenages planétaires 19 est montée à rotation autour de l'axe du module 8 dans l'anneau de support 11 par l'intermédiaire d'un roulement à billes 20. Elle supporte les mobiles du module astronomique qui forment les satellites du train planétaire.

Sur la figure 3, on voit que le train planétaire 19 comporte deux plaquettes 21 et 22 parallèles et ajourées (voir aussi figures 6, 7 et 9) convenablement entretoisées et fixées l'une à l'autre. Elles sont solidaires d'une bague 23 qui comporte un corps circulaire périphérique 24 d'où s'étend vers l'intérieur un rebord 25 servant d'une part à la fixation des plaquettes par des vis 26 et d'autre part à la définition d'une denture intérieure 27 (figure 2) au moyen de laquelle la cage du train planétaire 19 est entraînée en rotation. Cette denture intérieure forme la couronne du train planétaire.

Le roulement 20 comporte une rangée de billes 28 retenues dans un logement ann'ulaire 29 qui est délimité (figure 3A),

du côté de la bague 12 par une gorge 30 de section rectangulaire et dont le fond et les arêtes 30a et 3Db sont en contact avec les billes 28;

du côté du corps annulaire 24 par une entaille périphérique définissant une surface cylindrique extérieure 31 ainsi qu'un rebord 32, l'arête vive 32a de celui-ci et la surface cylindrique étant en contact avec les billes.

Le logement annulaire 29 est fermé par une rondelle 33 vissée par des vis 34 (figure 3) dans le corps annulaire 24. L'arête inférieure extérieure 33a de cette rondelle est également en contact avec les billes 28.

Comme le montre clairement la figure 3A, le logement annulaire 29 est de section globale carrée que l'on peut obtenir par des opérations d'usinage commodes dont la précision peut être facilement assurée, contrairement aux roulements que l'on emploie habituellement en horlogerie, dans les montres mécaniques automatiques par exemple, dans lesquels les chemins de roulement sont de section en forme de V ou en portion de cercle.

Les billes 28 sont maintenues radialement par les parois verticales annulaires du logement 29 tandis que les quatre arêtes vives 30a, 30b, 32a et 33a, annulaires également, assurent le guidage axial.

On peut noter également que le roulement 20 se trouvant à la périphérie du module B, on peut utiliser un grand nombre de billes libres (c'est-à-dire non montées dans un panier). La surface portante du roulement est donc très grande, ce qui augmente la stabilité du roulement. En outre, le nombre de points de contact permet d'utiliser des métaux relativement tendres pour les chemins de roulement.

La figure 3 montre par ailleurs que lemouvement C comporte une platine 35 qui est appuyée contre la portée 16 par des plaquettes de pression 36 rapportées sur la collerette 14.

Ainsi qu'on peut le voir sur la figure 2, la platine 35 porte en son centre un arbre creux fixe 37 sur lequel sont montés pivotants des mobiles de minutes 38 et d'heures 39, effectuant respectivement un tour par heure et un tour en 12 heures. De manière plus précise, le mobile des minutes 38 comporte une chaussée 40 montée sur l'arbre fixe 37, une roue des minutes 41 engrenant avec le rouage de finissage 42 du mouvement C et montée à friction sur la chaussée 40, et une roue d'entraînement 43 d'un rouage 44 de la cage du train planétaire 19.

Le mobile des heures 39 comporte une roue des heures 45, un canon 46, et un pignon des heures 47. Le mobile des minutes 38 est relié cinématiquement au mobile des heures 39 par un mobile de minuterie comportant une roue de minuterie 48 et un pignon de minuterie 49 monté pivotant sur un tenon 50 solidaire de la platine 35. La roue 48 engrène avec un pignon 51 ménagé sur la chaussée 40, tandis que le pignon de minuterie 49 engrène avec la roue des heures 45. Les pignons des minutes et de minuterie et les roues de minuterie et des heures sont calculès de manière que le rapport de démultiplication entre le mobile des minutes et le mobile des heures soit de un à douze. La chaussée 40 et le canon 46 portent respectivement, sur leur extrémité libre, l'aiguille des minutes 5 et l'aiguille des heures 4.

La cage du train planétaire 19 est entraînée en rotation par le rouage 44 qui comporte deux mobiles 52 et 53 (figure 2). Le premier de ces mobiles, monté sur un tenon 54 solidaire de la platine 35, comporte une roue 55 qui engrène avec la roue d'entraînement 43 et un pignon 56. Le deuxième mobile de ce rouage de cage pivote sur un tenon 57 solidaire de la platine 35. Il comporte une roue 58 qui engrène avec le pignon 56 et un pignon 59 qui engrène avec la denture intérieure 27 de la bague 23. La roue d'entraînement 43, les pignons et les roues des mobiles de rouage de cage 44 et la denture intérieure 27 de la bague 23 sont calculés de manière que leur rapport d'engrenage soit de 1 à 24. De la sorte, le mobile des minutes effectue 24 tours pendant que la cage du train planétaire 19 n'en effectue qu'un.

Compte tenu de la masse relativement importante de la cage 21, 22 équipée du rouage à mobiles multiples qui va être décrit, il convient d'insérer dans le rouage d'entraînement form par les mobiles 52 et 53 un accouplement à friction 53a qui est réalisé ici au niveau du montage de la roue 58 sur le pignon 59.

De la sorte, lorsque la montre subit un choc tendant à faire tourner la cage 21, 22 autour de son axe, la quantité de mouvement due à l'inertie de la cage n'est pas transmise au mouvement C. Ainsi, l'indication de l'heure reste inchangée. En effet, le pignon 59 effectue alors une certaine rotation par rapport à la roue 58 qui, elle, reste immobile. Ainsi, le mécanisme est efficacement protégé contre la détérioration due aux chocs.

Pour diminuer encore l'inertie de la cage du train planétaire 19, il est également avantageux d'ajourner les plaquettes 21 et 22 et les roues qu'elles portent et de réaliser ses composantes en un métal ou un alliage léger tel qu'un alliage d'aluminium ou de titane.

La présence de 1 accouplement à friction au niveau du rouage 53 permet également de régler le module astronomique B indépendamment du mouvement C (voir également figure 10).

La cage ou porte-satellite 21, 22 (figure 2) porte, dans sa partie centrale, monté sur la plaquette inférieure 22, un tube 60, coaxial aux mobiles des heures et des minutes. Ce tube fait donc un tour par 24 heures. Il porte l'aiguille solaire 8. Le tube 60 comporte un flasque 61 sur lequel est appuyé un ressort 62, venant prendre appui par ailleurs sur le pignon des heures 47. Le tube 60 porte en outre, montées coaxialement les unes autour des autres, une roue lunaire 63, une roue de dragon 64 et une roue d'araignée 65. Chacune de ces trois roues comporte d'une part un canon sur lequel vient se fixer respectivement l'aiguille lunaire, l'aiguille du dragon et l'araignée, et une planche dont la périphérie est munie d'une denture permettant leur entraînement, au moyen d'un train d'engrenages.

On va se référer maintenant aux figures 4 à 9 pour examiner ces trains d'engrenages.

Il est à noter que ces trains d'engrenages sont montés sur la cage ou porte-satellite 21, 22, de sorte qu'ils effectuent tous un mouvement planétaire par rapport à l'axe principal de la montre. Par ailleurs, les mobiles 60, 63, 64 et 65 constituent des planétaires coaxiaux du train planétaire du module astronomique.

Les figures 4, 6, 7 et 9 permettent de constater en outre que deux trains d'engrenages parmi les trois utilisés ici ont une partie commune, à savoir celle assurant l'entraînement de l'aiguille lunaire 9 et celle qui permet à l'araignée 7 de tourner. On remarquera également que pour le besoin de la représentation, les coupes des figures 5 et 8 sont faites sur les axes de rotation des mobiles qui composent les trains d'engrenages, de sorte que ces figures montrent l'axe central de la pièce d'horlogerie à droite et à gauche de la représentation.

Dans ce qui va suivre on désignera par une référence numérique sans indice littéral le mobile considéré des trains d'engrenages, les roues et les pignons de chaque mobile portant respectivement cette référence numérique suivie de l'indice a ou b.

Le rouage de l'aiguille lunaire comporte ainsi'un mobile 66 dont la roue 66a engrène avec le pignon des heures 47, puis trois autres mobiles 67, 68 et 69, la roue du dernier mobile entraînant la roue lunaire 63 (le pignon de ce mobile 69b n'est pas utilisé pour la transmission du mouvement à la roue lunaire). (Fig. 5 et 6).

L'araignée 7 est entraînée en rotation par l'intermdiaire des mobiles 66, 67 et 68, le mobile 69 participant ici en totalité à la transmission par l'intermédiaire du pignon 69b qui engrène avec un mobile 70 dont le pignon 70b est en prise avec la roue d'araignée 65. (Fig. 5 et 7).

L'aiguille du dragon 10 est entraînée par un rouage dont l'entrée est la roue lunaire 63 et qui comprend des mobiles 71 et 72. (Fig. 8 et 9).

On trouvera ci-dessous un tableau énumérant pour chaque élément des rouages que l'on vient de décrire le nombre de dents pouvant être utilisé en pratique, l'exemple n'étant, bien entendu, pas limitatif.

de la roue des heures 47 jusqu'à la roue 69a idem que précédemment

Ainsi, suivant le mode de réalisation préféré de l'invention, les rapports d'engrenages sont respectivement:
pour l'aiguille lunaire:
pour l'araignée:
pour l'aiguille de dragon (en partant de l'aiguille lunaire):

La figure 10 montre un dispositif de réglage du module astronomique B. La tige de mise à l'heure 73 du mouvement C comporte un pignon coulant 74 qui, dans l'une de ses positions, engrène avec un mobile 75 d'un rouage de réglage, comprenant par ailleurs une roue 76 et un mobile 77, ce dernier engrenant avec la denture 27 de la bague 23. Ainsi, ce dispositif de réglage permet d'ajuster les divers indicateurs du module astronomique par entraînement direct du porte-satellites 21, 22.

## Revendications

1. Pièce d'horlogerie astronomique comportant une référence temporelle (C) à sortie mécanique qui, par l'intermédiaire d'un train d'engrenages planétaires (19), est couplée à au moins un indicateur de grandeur astronomique (8.9.10), la couronne (23) et la roue planétaire d'entraînement (47) de ce train étant couplées à ladite référence temporelle (C), tandis que son porte-satellite (21, 22) est connecté à un indicateur d'heure locale (8) ledit train d'engrenages planétaires comportant, pour chaque indicateur de grandeur astronomique (7, 9, 10) un rouage à mobiles multiples (66 à 69; 66 à 70; 71, 72) monté sur le porte-satellite (21, 22) du train et de rapport de réduction prédéterminé, caractérisée en ce qu'elle a les dimensions d'une montre-bracelet, c'est-à-dire pouvant être portée au poignet, et en ce que ledit porte-satellite (21, 22) comporte deux plaquettes parallèles et entretoisées montées rotatives autour de l'axe du mouvement dans un anneau support (11) par l'intermédiaire d'un roulement extérieur (20) coaxial à cet axe.

2. Pièce d'horlogerie astronomique selon la revendication 1, caractérisée en ce que les chemins de roulement (30, 31) du roulement délimitent un logement annulaire (2g) de section à peu près carrée dans lequel sont disposées des billes (28) du roulement.

3. Pièce d'horlogerie suivant la revendication 1, caractérisée en ce que ledit logement (29) est délimité par deux rainures en vis-à-vis de section rectangulaire, l'une ménagée dans l'anneau support (11) et l'autre dans le porte-satellite (21, 22), les billes étant en contact avec les fonds (30, 31) de ces rainures pour le guidage radial du roulement et avec les arêtes (30a, 30b, 32a, 33a) de ces rainures pour le guidage axial.

4. Pièce d'horlogerie astronomique suivant la revendication 3, caractérisée en ce que la rainure du porte-satellite est délimitée par une bague (23) fixée aux plaquettes (21, 22) du porte'satellite et dépassant extérieurement de la périphérie de celles-ci ainsi que par une rondelle de fermeture (33) rapportée sur cette bague (23).

5. Pièce d'horlogerie astronomique suivant l'une quelconque des revendications 1 à 4, caractérisée en ce que le porte-satellite (21, 22) du train planétaire (19) est couplé à ladite référence, temporelle (C) par l'intermédiaire d'une transmission (44) incluant au moins un accouplement à friction (53a).

6. Pièce d'horlogerie suivant les revendications 4 et 5, caractérisée en ce que ladite bague (23) comporte une denture intérieure (27) qui est la couronne d'entraînement dudit train planétaire (Ig) et qui engrène avec une roue de sortie (43) de ladite référence temporelle (C) par l'intermédiaire de ladite transmission (44).

7. Pièce d'horlogerie suivant l'une quelconque des revendications précédentes, caractérisée en ce que chaque rouage à mobiles multiples (66 à 69; 66 à 70; 71,72) comporte un organe de sortie (63, 64, 65) formé par un tube coaxial à l'axe de la montre et par une planche perpendiculaire à cet axe et s'insérant dans l'espace ménagé entre lesdites plaquettes (21, 22), ledit tube étant solidaire de l'indicateur correspondant.

8. Pièce d'horlogerie suivant l'une quelconque des revendications précédentes caractérisée en ce que ledit indicateur d'heure locale (8) est monté sur un tube (60) coaxial à l'axe de la montre et fixé par un flasque radial (61) au porte-satellite (21, 22).

9. Pièce d'horlogerie suivant les revendications 7 et 8 prises ensemble, comprenant plusieurs indicateurs de grandeurs astronomiques (8, 9, 10) caractérisé en ce que la planche de chaque organe de sortie (63, 64, 65) d'un rouage porté par le porte-satellite (21, 22) est superposée immédiatement à la planche de l'organe de sortie voisin et en ce que les tubes de ces organes de sortie sont insérés coaxialement les uns dans les autres 10 pièce d'horlogerie suivant l'une quelconque des revendications'précédentes dans laquelle l'un des indicateurs astronomiques est une aiguille lunaire (9) caractérisé en ce que le rouage à mobiles multiples couplé à cette aiguille lunaire (9) présente un rapport d'engrenage de

11. Pièce d'horlogerie suivant l'une quelconque des revendications précédentes dans laquelle l'un des indicateurs astronomiques est une araignée (7) représentant la voûte étoilée et les mois de l'anne caractérisée en ce que le rouage à mobiles multiples couplè à cet indicateur (7) présente un rapport d'engrenage de

12. Pièce d'horlogerie suivant les revendications 10 et 11 caractérisée en ce que les rouages entraînant l'aiguille lunaire (9) et l'araignée (7) ont des mobiles communs (66, 67, 68).

13. Pièce d'horlogerie suivant l'une quelconque des revendications précédentes dans laquelle un indicateur astronomique est une aiguille de dragon (10) caractérisée en ce que le rouage à mobiles multiples couplé à cet indicateur (10) présente un rapport d'engrenage de

14. Pièce d'horlogerie suivant les revendications 10 et 13 prises ensemble caractérisée en ce que le rouage à mobiles multiples comporte les mobiles associés à ladite aiguille lunaire (9) ainsi qu'un autre jeu de mobiles multiples montés en série entre le rouage de l'aiguille lunaire (9) et l'aiguille de dragon (10).

## Patentansprüche

1. Astronomische Uhr, umfassend eine Zeitreferenz (C) mit mechanischem Ausgang, welche über ein Planetengetriebe (19) mit mindestens einem Zeiger einer astronomischen Größe (8, 9, 10) gekuppelt ist, wobei der Kranz (23) und das Planetentreibrad (47) dieses Getriebes mit der Zeitreferenz (C) gekuppelt sind, während sein Satellitenträger (21, 22) mit einem Ortszeitzeiger (8) in Verbindung steht, wobei das planetengetriebe für jeden Zeiger einer astronomischen Größe (7. 9, 10) ein Mehrräderwerk (66 bis 69; 66 bis 70; 71, 72), montiert auf dem Satellitenträger (21, 22) des Getriebes und mit vorbestimmtem Untersetzungsverhältnis. umfaßt, dadurch gekennzeichnet, daß sie die Abmessungen einer Armbanduhr aufweist, das heißt am Handgelenk tragbar ist. und daß der Satellitenträger (21, 22) zwei parallele und distanzierte Platten umfaßt, um die Werkachse in einem Supportring (11) drehbar montiert über ein äußeres, zu dieser Achse koaxiales Lager (20).

2. Astronomische Uhr nach Anspruch 1, dadurch gekennzeichnet, daß die Laufbahnen (30, 31) des Lagers einen Ringraum (29) etwa rechteckigen Querschnitts begrenzen, in dem Lagerkugeln (28) angeordnet sind.

3. Uhr nach Anspruch 1, dadurch gekennzeichnet, daß der Ringraum (29) von zwei einander zugekehrten Nuten rechteckigen Querschnitts begrenzt ist, von denen eine in den Supportring (11) und die andere in den Satellitenträger (21, 22) eingearbeitet ist, wobei die Kugeln in Kontakt stehen mit den Böden (30, 31) dieser Nuten für die radiale Führung des Lagers und mit den Endkanten (30a, 30b, 32a, 33a) dieser Nuten für die axiale Führung.

4. Astronomische Uhr nach Anspruch 3, dadurch gekennzeichnet, daß die Nut des Satellitenträgers von einem Ring (23) begrenzt ist, der an den Platten (21, 22) des Satellitenträgers befestigt ist und über dessen Peripherie hinausragt, sowie von einer auf diesen Ring (23) gesetzten Abdeckronde (33).

5. Astronomische Uhr nach einem der Ansprüche 1 bis 4, dadurch gekennzeichnet, daß der Satellitenträger (21, 22) des Planetengetriebes (19) mit der Zeitreferenz (C) über eine Transmission (44) einschließlich mindestens einer Reibungskupplung (53a) gekuppelt ist.

6. Uhr nach Ansprüchen 4 und 5, dadurch gekennzeichnet, daß der Ring (23) eine Innenverzahnung (27) aufweist, die den Antriebskranz des Planetengetriebes (19) bildet und über die Transmission (44) mit einem Ausgangsrad (43) der Zeitreferenz (C) kämmt.

7. Uhr nach einem der vorangehenden Ansprüche, dadurch gekennzeichnet, daß jedes Mehrräderwerk (66 bis 69; 66 bis 70; 71, 72) ein Ausgangsorgan (63, 64, 65) umfaßt, gebildet von einem zur Uhrenachse koaxialen Rohr und einer zu dieser Achse senkrechten Palette, die in den zwischen den Platten (21, 22) ausgebildeten Raum einspringt, wobei das Rohr mit dem entsprechenden Zeiger verbunden ist.

8. Uhr nach einem der vorangehenden Ansprüche, dadurch gekennzeichnet, daß der Ortszeitzeiger (8) auf einem zur Uhrenachse koaxialen Rohr (60) montiert ist, das über einen Radialflansch (61) am Satellitenträger (21, 22) befestigt ist.

9. Uhr nach beiden Ansprüche 7 und 8, umfassend mehrere Zeiger astronomischer Größen (8, 9, 10), dadurch gekennzeichnet, daß die palette jedes Ausgangsorgans (63, 64,65) eines von dem Satellitenträger (21, 22) getragenen Räderwerks unmittelbar der palette des benachbarten Ausgangsorgans überlagert ist und daß die Rohre dieser Ausgangsorgane koaxial ineinandersitzen.

10. Uhr nach einem der vorangehenden Ansprüche, bei dem einer der astronomischen Zeiger ein Mondzeiger (9) ist, dadurch gekennzeichnet, daß das mit diesem Mondzeiger (9) gekuppelte Mehrräderwerk ein Eingriffsverhältnis von aufweist.

11. Uhr nach einem der vorangehenden Ansprüche, bei der einer der astronomischen Zeiger eine Spinne (7) ist, die das Sterngewölbe und die Monate des Jahres darstellt, dadurch gekennzeichnet, daß das mit diesem Zeiger (7) gekuppelte Mehrräderwerk ein Eingriffsverhältnis von aufweist.

12. Uhr nach den Ansprüchen 10 und 11 dadurch gekennzeichnet daß die,, den Mondzeiger (9) und die Spinne (7) antreibenden Räderwerke gemeinsame Räder (66, 67, 68) umfassen.

13. Uhr nach einem der vorangehenden Ansprüche, bei der ein astronomi scher Zeiger ein Eklipsenzeiger (10) ist, dadurch gekennzeichnet, daß das mit diesem Zeiger (10) gekuppelte Mehrräderwerk ein Eingriffsverhältnis von aufweist.

14. Uhr nach beiden Ansprüchen 10 und 13, dadurch gekennzeichnet, daß das Mehrräderwerk dem Mondzeiger (9) zugeordnete Räder wie auch einen weiteren Mehrfachsatz von Rädern umfaßt, in Serie montiert zwischen dem Räderwerk des Mondzeigers (9) und dem Eklipsenzeiger (10).

## Claims

1. Astronomical watch comprising a temporal reference (C) having a mechanical output which is coupled, with an epicyclic train of gearing (19), to at least one astronomical magnitude indicator (8, 9, 10) the ring gear (23) and the driving centra wheel (43) of said train of gearing being coupled to said temporal reference (C), while its planetary wheel carrier (21, 22) is connected to a local time indicator (8), said epicyclic train of gearing including, for each astronomical magnitude indicator (7, g, 10), gear means comprising multiple rotary components (66 to 69; 66 to 70,71,72) that are mounted on the planetary wheel carrier (21, 22) of the train and that have a predetermined reduction ratio characterized in that said watch has the size of a wristwatch, that is to say enabling being worn on the wrist, and in that said planetary wheel carrier (21, 22) includes two parallel spaced plates rotatably mounted about the axis of the watch in a supporting annulus (11) via an exterior antifriction bearing (20) coaxial with said axis.

2. Astronomical watch as in claim 1, characterized in that the races (30,31) of the anti-friction bearing bound an annular chamber (29) of roughly square cross-section in which are disposed balls (28) of the bearing.

3. Astronomical watch as in claim 1, characterized in that said chamber (29) is bounded by two oppositely facing grooves of rectangular cross-section, with one being provided in the supporting annulus (11) and the other in the planetary wheel carrier (21, 22), the balls being in contact with the bottoms (30, 31) of these grooves for axial guidance purposes for the bearing and with the edges of these grooves.

4. Astronomical watch as in claim 3, characterized in that the groove in the planetary wheel carrier is bounded by a ring (23) secured to the plates (21, 22) of the planetary wheel carrier and projecting outwardly by beyond their periphery, and by a closure washer (33) secured to said ring (23).

5. Astronomical watch as in any one of claims 1 to 4, characterized in that the planetary wheel carrier (21, 22) of the epicyclic train (19) is coupled with said temporal reference (C) through the intermediary of 10 a transmission (44) comprising at least one friction compling (53a).

6. Astronomical watch as in claims 4 and 5, characterized in that said ring (23) has an inner set of teeth (27) which constitutes the driving ring gear said epicyclic train (19) and which meshes with an output wheel (43) of said temporal reference (C) through the intermediary of 10 said transmission (44).

7. Astronomical watch as in any one of preceding claims, characterized in that each gear means, comprising multiple rotary components, (66 to 69; 66 to 70; 71, 72) includes an output member (63, 64, 65) consisting of a pipe that is coaxial with the axis of the watch and of a disc that is at right angles to said axis and which lies in the space between said plates (21, 22), said pipe being solid with the corresponding indicator.

8. Astronomical watch as in any one of the preceding claims, characterized in that said local time indicator (8) is mounted on a pipe (60) that is coaxial with the axis of the watch and which is fixed by a radial flange (61) to the planetary wheel carrier (21, 22).

9. Astronomical watch as in claims 7 and 8 taken together, comprising a plurality of astronomical magnitude indicators (8, 9, 10), characterized in that the disc of each output member (63, 64, 65) of a gear means borne by the Planetary wheel carrier (21, 22) lies immediately above the disc of the adjacent output member and in that the pipes of these output members are coaxially inserted into one another.

10. Astronomical watch as in any one of the preceding claims, wherein one of the astronomical indicators is a moon hand (9), characterized in that the gear means, comprising multiple rotary components, that are coupled to said moon hand (g) have a gear ratio of

11. Astronomical watch as in any one of the preceding claims, wherein one of the astronomical indicators is a rete (7) representing the starry vault and the months of the year, characterized in that the gear means, comprising multiple rotary components, that are coupled to said indicator (7) have a gear-ratio of

12. Astronomical watch as in claims 10 and 11, characterized in that the gear means that drive the moon hand (9) and the gear means that drive the rete (7) have common rotary components (66, 67, 68).

13. Astronomical watch as in any one of the preceding claims, wherein one of the astronomical indicators is a dragon hand (10), characterized in that the gear means, comprising multiple rotary components, that are coupled to said indicator (10) have a gear-ratio of

14. Astronomical watch as in claims 10 and 13 taken together, characterized in that the gear means, comprising multiple rotary components, include the rotary components that are associated with said moon hand (9) and a further set of multiple rotary components that are mounted in series between the gear means of the moon hand (9) and the dragon hand (10).
